# EUROPÄISCHE PATENTSCHRIFT

(11) **EP 0 933 483 B1**
(45) Veröffentlichungstag und Bekanntmachung des Hinweises auf die Patenterteilung: **02.04.2003**
(21) Anmeldenummer: 98123421.4
(22) Anmeldetag: 09.12.1998
(51) Int. Cl.: E04B 1/00, E04B 1/76

(54) **Bauelement zur Wärmedämmung**
Thermally insulating construction element
Elément de construction pour l'isolation thermique

(30) Priorität: 03.02.1998 DE 19804038
(43) Veröffentlichungstag der Anmeldung: 04.08.1999
(73) Patentinhaber: SCHÖCK BAUTEILE GmbH, D-76534 Baden-Baden (DE)
(72) Erfinder:
(74) Vertreter: Blumenröhr, Dietrich Dipl.-Ing.

(56) Entgegenhaltungen:
- EP-A- 0 150 664
- DE-A- 3 542 467
- DE-A- 4 302 682
- DE-A- 4 302 683

## Beschreibung

Die Erfindung betrifft ein Bauelement zur Wärmedämmung zwischen zwei Bauteilen, insbesondere zwischen einem Gebäude und einem vorkragenden Außenteil, bestehend aus einem dazwischen zu verlegenden Isolierkörper mit zumindest einem Druckelement und einem Querkraftstab, die jeweils quer zur Längserstreckung des Isolierkörpers durch diesen hindurchlaufen, wobei das Druckelement über endständige Druckplatten in Wirkverbindung mit beiden Bauteilen steht, und wobei der Querkraftstab ausgehend von der Gebäudeseite schräg von oben nach unten durch den Isolierkörper hindurchläuft und beidseits in die Bauteile vorsteht.

Bisher wurden viele Versuche unternommen, derartige Bauelemente einbaufreundlicher zu gestalten, wozu insbesondere versucht wurde, eine Kollision der Bewehrungsstäbe wie Zug- und Druckelemente mit der Anschlußbewehrung auszuschließen. Beispielsweise wurde vorgeschlagen, die Druckstäbe gar nicht bzw. nur geringfügig in die angrenzenden Bauteile vorstehen zu lassen, um bei der Anschlußbewehrung des jeweiligen angrenzenden Bauteils nicht auf die Position der Druckelemente achten zu müssen. Verändert man die jeweiligen Bewehrungselemente, so besteht das Problem darin, daß die jeweilige Funktion der Bewehrungselemente durch die Umgestaltung bzw. konstruktive Änderung nicht beeinträchtigt werden darf. Ein weiteres Bauelement gemäß dem Oberbegriff des Anspruch 1 wird in DE-A-43 02 682 vorgestellt.

Der vorliegenden Erfindung liegt nun die Aufgabe zugrunde, auch die Querkraftstäbe bezüglich der Einbauverhältnisse zu verbessern, um hierdurch das Bauelement zur Wärmedämmung noch einbaufreundlicher zu gestalten, ohne auf der anderen Seite eine Herabsetzung der von den Querkraftstäben übertragbaren Kräfte hervorzurufen.

Diese Aufgabe wird erfindungsgemäß dadurch gelöst, daß das Auflagerelement zur gegenseitigen kraftübertragenden Abstützung auf einem Abschnitt des Querkraftstabes aufliegt, und daß der Querkraftstab im Bereich des vorkragenden Außenteils nach Unterquerung des Auflagerelementes nach oben abgewinkelt ist und in Richtung der Zugzone verläuft.

Hierdurch ergibt sich der Vorteil, daß sich beide Bewehrungselemente gegenseitig bei der jeweiligen Kraftübertragung unterstützen, wobei insbesondere das Aufliegen des Auflagerelementes auf dem Querkraftstab dazu führt, daß der Querkraftstab in extremem Maße aus der Kollisionsgefahrenzone mit der Anschlußbewehrung herausgebogen werden kann, ohne daß dies zu Abplatzungen des Betons in diesem Abbiegungsbereich führt. Während üblicherweise eine Abbiegung des Querkraftstabes im Randbereich des vorstehenden Bauteiles maximal einen Biegedurchmesser aufweisen dürfte, der dem zehnfachen Stabdurchmesser entspricht, um ein Abplatzen des Betons zu vermeiden, führt die formschlüssige Verbindung von Auflagerelement und Querkraftstab in dem kritischen Bereich dazu, daß der Biegeradius nun nur noch dem etwa Zweifachen des Stabdurchmessers entsprechend bemessen sein kann.

Somit ist es möglich, den Querkraftstab im Bereich des vorkragenden Außenteils nach Unterquerung des Auflagerelementes stark abzuwinkeln, so daß dieser nach oben und zweckmäßigerweise in Vertikalrichtung bis zur Zugzone verläuft, wo er von der Vertikalerstreckung zweckmäßigerweise in eine Horizontalerstreckung übergeht und parallel zu einem dort angeordneten Zugstab verläuft. Hierdurch läßt sich sicher vermeiden, daß der Querkraftstab mit der Anschlußbewehrung des vorkragenden Außenteils kollidiert, indem er kurz nach Unterquerung des Auflagerelementes parallel zum Isolierkörper in einem Bereich nach oben verläuft, der noch nicht mit der Anschlußbewehrung versehen ist. Nach dem Eintritt in die Zugzone und einer weiteren Abwinkelung läuft dann der Querkraftstab parallel zu den dort angeordneten Zugstäben in das vorkragende Außenteil, um hierdurch die für die Kraftübertragung nötige Verankerung in dem Außenteil zu erhalten.

Das Auflagerelement ermöglicht durch die entsprechende Positionierung im Abwinklungsbereich des Querkraftstabes nicht nur eine Hinterfütterung des Querkraftstabes, sondern vor allem führt die kraftübertragende Verbindung mit dem Querkraftstab in vorteilhafter Weise dazu, daß die Kraft vom Auflagerelement in den Querkraftstab geleitet und dann hoch in die Zugzone übertragen wird, wodurch das Abplatzen des Betons im angesprochenen Bereich des stark verformten Querkraftstabes vermieden wird.

Was den Abwinklungsbereich betrifft, so empfiehlt es sich, wenn sich dieser zumindest unmittelbar an den Bereich der Unterquerung des Auflagerelementes anschließt und insbesondere zumindest teilweise mit diesem Unterquerungsbereich zusammenfällt, um hierdurch möglichst nahe am Auflagerelement und am Rand des vorkragenden Außenteils und außerhalb der Anschlußbewehrung kollisionsfrei vertikal nach oben zu verlaufen.

Besonders vorteilhaft ist es, wenn der Querkraftstab mit dem Auflagerelement formschlüssig verbunden ist, das heißt, nicht nur in vertikaler, sondern auch in horizontaler quer zur Erstreckungsrichtung des Querkraftstabes verlaufender Richtung ist ein Übertragen von Kräften möglich, wodurch sich die erfindungsgemäßen Vorteile noch weiter verbessern lassen.

Am einfachsten ist es, wenn das Auflagerelement von einem Teil eines mit beiden Bauteilen zur Druckkraftübertragung in Wirkverbindung stehenden, sich horizontal durch den Isolierkörper hindurcherstreckenden Druckelementes gebildet ist, nämlich insbesondere von einer endständig an das Druckelement angeführten Druckplatte, die bei den meisten Anwendungsfällen ohnehin in dem Bereich des umgebogenen Querkraftstabes anzuordnen ist.

Unabhängig davon kann jedoch auch das Auflagerelement beabstandet vom Druckelement im vorkragenden Außenteil angeordnet und zur besseren Lagefixierung zumindest an zwei Querkraftstäben angeschlossen sein.

In jedem Fall ist die bevorzugte Erstreckungsrichtung des Auflagerelementes parallel zur Längserstreckung des Isolierkörpers, also in Horizontalrichtung senkrecht zu der von jedem einzelnen Querkraftstab gebildeten Ebene.

Darüber hinaus ist es besonders zweckmäßig, wenn der Querkraftstab die Druckplatte im Bereich ihrer horizontalen Mitte unterquert, um hierdurch eine symmetrische Kraftverteilung bzw. -übertragung zu erhalten, die frei von zusätzlichen horizontalen Querkräften ist. Gleichwohl ist hier auch eine horizontale Druckplatte denkbar, die von zwei oder mehreren Querkraftstäben unterquert wird, wodurch zusätzliche horizontale Kräfte nicht auftreten können.

Was die Unterquerung betrifft, so sollte diese auf jeden Fall so erfolgen, daß eine kraftübertragende Auflage auf dem Querkraftstab ermöglicht ist, wobei folglich die Unterquerung nicht nur den unteren Druckplattenbereich meint, sondern auch aus einer Durchquerung der Druckplatte bestehen kann in einem höheren Bereich der Druckplatte, der die Kraftübertragung noch begünstigt. Somit kann die Druckplatte eine Aussparung zur Durchquerung des Querkraftstabes aufweisen, die entweder allseits umschlossen und an den Querschnitt des Querkraftstabes angepaßt ist und so den Formschluß mit dem Querkraftstab herstellt, oder die insbesondere nach unten offen ist, um so das vertikale Ineinanderstecken von Druckplatte und Querkraftstab zu ermöglichen. Die formschlüssige Verbindung könnte in diesem Fall über eine Rastverbindung erfolgen, wobei dann die Druckplatte den Querkraftstab seitlich und an dessen Oberseite umgibt und nach dem Einstecken festlegt.

Die formschlüssige Verbindung weist gegenüber einer stoffschlüssigen Verbindung wie beispielsweise einer Schweißverbindung den Vorteil auf, daß diese bei gleicher Kraftübertragung viel einfacher zu montieren ist, was sich vor allem bei einer Endmontage der Bauelemente zur Wärmedämmung auswirkt.

Um die Druckplatte in ihrer horizontalen Mitte unterqueren zu können, empfiehlt es sich, daß der Querkraftstab das Druckelement auch im Bereich des Isolierkörpers durchquert, wozu das Druckelement beispielsweise aus zwei über die gemeinsamen Druckplatten miteinander verbundenen Druckstäben bestehen kann oder beispielsweise aus einem verformten Flachstab mit einer entsprechenden Aussparung zur Durchquerung des Querkraftstabes durch das Druckelement. Dieser Flachstab kann an zumindest einem Ende mit einer Druckplatte versehen sein, die durch zumindest eine unmittelbar angeformte etwa vertikal verlaufende Abbiegung gebildet ist.

Weitere Merkmale und Vorteile der vorliegenden Erfindung ergeben sich aus der nachfolgenden Beschreibung eines Ausführungsbeispiels anhand der Zeichnung; hierbei zeigen
- Figur 1: ein erfindungsgemäßes Bauelement zur Wärmedämmung in Seitenansicht;
- Figur 2: das Bauelement zur Wärmedämmung in Vorderansicht;
- Figur 3: das Bauelement in Draufsicht;
- Figur 4: ein alternatives Ausführungsbeispiel eines Bauelementes zur Wärmedämmung in perspektivischer Seitenansicht;
- Figur 5: das Bauelement aus Figur 4 in Seitenansicht;
- Figur 6: das Bauelement aus Figur 4 in Vorderansicht;
- Figur 7: das Bauelement aus Figur 4 in Draufsicht;
- Figur 8: ein weiteres Ausführungsbeispiel eines Bauelements zur Wärmedämmung in perspektivischer Seitenansicht;
- Figur 9: das Bauelement aus Figur 8 in Seitenansicht;
- Figur 10: das Bauelement aus Figur 8 in Vorderansicht;
- Figur 11: das Bauelement aus Figur 8 in Draufsicht;
- Figur 12: ein weiteres Ausführungsbeispiel eines Bauelements zur Wärmedämmung in perspektivischer Seitenansicht;
- Figur 13: das Bauelement aus Figur 12 in Seitenansicht;
- Figur 14: das Bauelement aus Figur 12 in Vorderansicht;
- Figur 15: das Bauelement aus Figur 12 in Draufsicht;
- Figur 16: ein alternatives Ausführungsbeispiel eines Bauelementes zur Wärmedämmung in perspektivischer Seitenansicht;
- Figur 17: das Bauelement aus Figur 16 in Seitenansicht;
- Figur 18: das Bauelement aus Figur 16 in Vorderansicht; und
- Figur 19: das Bauelement aus Figur 16 in Draufsicht.

Figur 1 zeigt ein erfindungsgemäßes Bauelement zur Wärmedämmung 1, das zwischen einem (in Figur 1 rechts anzuordnenden) Gebäude und einem (in Figur 1 links anzuordnenden) vorkragenden Außenteil eingebaut wird. Hierzu weist es einen sich zwischen beiden Bauteilen erstreckenden Isolierkörper 2 sowie quer zur Längserstreckung des Isolierkörpers angeordnete Druckelemente 3, Querkraftstäbe 4 und Zugstäbe 5 auf. Diese Bewehrungselemente stehen jeweils aus dem Isolierkörper 2 vor und werden folglich in dem Beton des jeweiligen angrenzenden Bauteiles verankert.

Während die Zugstäbe 5 einen geradlinigen horizontalen Verlauf aufweisen und weit bis in die Betonbauteile verlaufen, sind die Druckelemente 3 aus einem Flachstab gebildet, der endständige Druckplatten 6 aufweist, die durch vertikale Abbiegungen des Flachstabes gebildet sind. Die Druckelemente stehen geringfügig in die angrenzenden Betonbauteile vor.

Was den Verlauf der Querkraftstäbe 4 anbelangt, so weisen diese auf der Seite des Gebäudes einen zu den Zugstäben parallelen Verlauf auf in einer etwas tieferen Position als die Zugstäbe, treten in dieser Höhenposition in den Isolierkörper ein, wo sie abgewinkelt schräg nach unten in Richtung des vorkragenden Außenteils verlaufen, hierbei eine im Druckelement 3 vorgesehen Aussparung 7 durchqueren und den Isolierkörper unterhalb des Druckelementes wieder verlassen. Anschließend durchqueren sie im Bereich des vorkragenden Außenteiles eine in der als Auflagerelement fungierenden Druckplatte 6 an ihrer Unterseite vorgesehene Öffnung 8 und verlaufen hinter dieser Öffnung vertikal nach oben, bis sie in der Zugzone auf dem Höhenniveau ihres Verlaufes auf der Gebäudeseite wieder horizontal abgewinkelt in einen zu den Zugstäben 5 parallelen Verlauf übergehen und weiter in das vorkragende Außenteil verlaufen.

Während die Durchquerung des Druckelementes 3 innerhalb des Isolierkörpers keinen Einfluß auf die gegenseitigen Kraftübertragungen hat, bewirkt das Unterqueren der Druckplatte 6 im Bereich der Öffnung 8 eine formschlüssige Verbindung von Querkraftstab 4 und Druckplatte 6, durch die sich die Druckplatte und somit das Druckelement auf dem Querkraftstab abstützt. Hierdurch wird der Vorteil erzielt, daß die Abbiegung des schräg nach unten gerichteten Verlaufs in den vertikalen, nach oben gerichteten Verlauf, bei der der Querkraftstab um ca. 130° umgebogen ist, nicht zu Abplatzungen führt, obwohl diese auf engstem Raum durchgeführt ist.

Ein alternatives Ausführungsbeispiel zeigen die Figuren 4 bis 7, in denen ein Bauelement 11 zur Wärmedämmung dargestellt ist, das aus einem Isolierkörper 12, Zugstäben 13, Querkraftstäben 14 sowie Druckelementen 15 besteht. Im Gegensatz zu der Ausführungsform aus den Figuren 1 bis 3 ist im hier vorliegenden Fall ein Auflagerelement 16 vorgesehen, das nicht aus Teilen der Druckelemente gebildet ist, sondern aus einem separaten Stababschnitt, der in Horizontalrichtung parallel zur Längserstreckung des Isolierkörpers verläuft.

Dieses Auflagerelement 16 ist hierbei im Bereich seiner Enden auf zwei voneinander beabstandeten Druckelementen 15 aufgestützt, während es im Bereich der horizontalen Mitte auf dem umgebogenen Bereich des Querkraftstabes 14 liegt. Im einbetonierten Zustand sorgt dieses Berühren von Auflagerelement und Querkraftstab für die vorstehend geschilderten Vorteile der verbesserten Kraftübertragung einerseits und der besseren Umbiegbarkeit des Querkraftstabes ohne Abplatzen des Betons in dem umgebogenen Bereich andererseits.

Die in den Figuren 12 bis 15 dargestellte Variante eines Bauelementes 31 mit einem Isolierkörper 32, Zugstäben 33, Querkraftstäben 34 und einem Auflagerelement 36 unterscheidet sich von diesem Ausführungsbeispiel aus den Figuren 4 bis 7 nur dadurch, daß das Auflagerelement nicht wie der Stababschnitt 16 eine zylindrische Form aufweist, sondern nur halbzylindrisch ausgebildet ist, wobei er mit seiner gerundeten Außenfläche in der Abbiegung zweier voneinander beabstandet verlaufender Querkraftstäbe 34 aufliegt, während die ebene Außenfläche horizontal orientiert ist und hierdurch eine bessere Angriffsfläche zur Kraftaufnahme vom vorkragenden Außenteil auf das Auflagerelement bietet. Außerdem ist das Auflagerelement aus den Figuren 12 bis 15 unabhängig von Druckelementen angeordnet.

Beim Ausführungsbeispiel aus den Figuren 8 bis 11 besteht ein Bauelement 21 zur Wärmedämmung aus einem Isolierkörper 22, Zugstäben 23, Querkraftstäben 24 und Druckelementen 25, wobei der zwei endständige Druckplatten 27 verbindende Druckstab 26 als Auflagerelement fungiert, indem er von dem Querkraftstab 24 unterquert wird. Da der Druckstab 26 genau senkrecht zur Längserstreckung des Isolierkörpers verläuft, muß der Querkraftstab hierzu - wie am besten aus Figur 10 erkennbar ist - einen seitlichen Versatz aufweisen, wodurch er von schräg oben aus dem Isolierkörper herauskommend auf der einen Seite des Druckstabes nach unten verläuft, ihn auf der Unterseite unterquert und dann auf der anderen Seite wieder nach oben vertikal in die Zugzone weiterläuft. Hierdurch erstreckt sich der im dem Gebäude zugeordneten Bauteil und im Isolierkörper verlaufende Abschnitt des Querkraftstabes in einer Ebene, die parallel zur Ebene ist, in der der dem vorkragenden Bauteil zugeordnete Abschnitt des Querkraftstabes verläuft.

Die Figuren 16 bis 19 zeigen schließlich noch ein Ausführungsbeispiel eines Bauelementes 41 zur Wärmedämmung, bei dem ein Auflagerelement 46 insgesamt drei Querkraftstäbe 44 beaufschlagt und hierzu aus einer gemeinsamen Druckplatte für vier Druckelemente 45 besteht. Es sei angemerkt, daß sich das Auflagerelement 46 in Form der gemeinsamen Druckplatte auch über die gesamte Bauelementlänge erstrecken kann, die üblicherweise 100 cm beträgt.

Das Auflagerelement 46 weist im unteren Bereich Aussparungen 48 auf, durch die sich die Querkraftstäbe 44 mit ihrem das Auflagerelement unterquerenden Abschnitten erstrecken, wobei die Aussparungen 48 eine dem Stabdurchmesser der Querkraftstäbe angepaßte Breite aufweisen und hierdurch einen formschlüssigen Verbund zwischen Auflagerelement und Querkraftstäben ermöglichen.

Durch das spezielle Anpassen der Druckelemente und Querkraftstäbe läßt sich nun in erfindungsgemäßer Art und Weise der Verlauf der Querkraftstäbe auf der Seite des vorkragenden Außenteiles derart nach oben in die Zugzone verlegen, daß Kollisionen mit der Bewehrung des Außenteils vermieden werden können.

## Patentansprüche

1. Bauelement zur Wärmedämmung (1) zwischen zwei Bauteilen, insbesondere zwischen einem Gebäude und einem vorkragenden Außenteil, bestehend aus einem dazwischen zu verlegenden Isolierkörper (2) mit zumindest einem Querkraftstab (4), die jeweils quer zur Längserstreckung des Isolierkörpers durch diesen hindurchlaufen, wobei das Druckelemen (3) über endständige Druckplatten (6) in Wirkverbindung mit beiden Bauteilen steht, und wobei der Querkraftstab (4) ausgehend von der Gebäudeseite schräg von oben nach unten durch den Isolierkörper hindurchläuft und beidseits in die Bauteile vorsteht, wobei im Bereich des vorkragenden Außenteils ein Auflagerelement (6, 16, 26, 36, 46) vorgesehen ist,
**dadurch gekennzeichnet,**
**daß** das Auflagerelement zur gegenseitigen kraftübertragenden Abstützung auf einem Abschnitt des Querkraftstabes (4, 14, 24, 34, 44) aufliegt, und daß der Querkraftstab im Bereich des vorkragenden Außenteils nach Unterquerung des Auflagerelementes nach oben abgewinkelt ist und in Richtung der Zugzone verläuft.

2. Bauelement nach Anspruch 1
**dadurch gekennzeichnet,**
**daß** sich der Bereich der Abwinklung des Querkraftstabes (4, 14, 24, 34, 44) zumindest unmittelbar an den Bereich der Unterquerung des Auflagerelementes (6, 16, 26, 36, 46) anschließt und insbesondere zumindest teilweise mit diesem Unterquerungsbereich zusammenfällt.

3. Bauelement nach zumindest einem der vorstehenden Ansprüche,
**dadurch gekennzeichnet,**
**daß** der Querkraftstab (4, 14, 24, 34, 44) nach seiner Abwinklung vertikal und parallel zum Isolierkörper in Richtung der Zugzone verläuft.

4. Bauelement nach zumindest einem der vorstehenden Ansprüche,
**dadurch gekennzeichnet,**
**daß** die Abwinklung des Querkraftstabes (4, 14, 24, 34, 44) einen Biegeradius aufweist, der kleiner als etwa der zweifache Stabdurchmesser ist.

5. Bauelement nach zumindest Anspruch 1,
**dadurch gekennzeichnet,**
**daß** der Querkraftstab (4, 14, 24, 34, 44) in der Zugzone des vorkragenden Außenteils von der Vertikalerstreckung abgewinkelt in eine Horizontalerstreckung übergeht und parallel zu einem dort angeordneten Zugstab (5, 13, 23, 33) verläuft.

6. Bauelement nach zumindest einem der vorstehenden Ansprüche
**dadurch gekennzeichnet,**
**daß** das Auflagerelement (6, 26, 46) formschlüssig mit dem Querkraftstab (4, 24, 44) verbunden ist.

7. Bauelement nach zumindest einem der vorstehenden Ansprüche,
**dadurch gekennzeichnet,**
**daß** das Auflagerelement (6, 26, 46) von einem Teil eines mit beiden Bauteilen zur Druckkraftübertragung in Wirkverbindung stehenden, sich horizontal durch den Isolierkörper hindurch erstreckenden Druckelementes und insbesondere von einer endständig an das Druckelement angefügten Druckplatte gebildet ist.

8. Bauelement nach zumindest Anspruch 6,
**dadurch gekennzeichnet,**
**daß** das Auflagerelement (6, 46) eine Aussparung (8, 48) zur Durch- bzw. Unterquerung des Querkraftstabes (4, 44) aufweist.

9. Bauelement nach zumindest Anspruch 6,
**dadurch gekennzeichnet,**
**daß** die formschlüssige Verbindung zwischen Auflagerelement (6, 46) und Querkraftstab (4, 44) über eine Rastverbindung erfolgt.

10. Bauelement nach zumindest einem der Ansprüche 6, 8 oder 9,
**dadurch gekennzeichnet,**
**daß** das Auflagerelement (6, 46) den Querkraftstab (4, 44) an dessen Oberseite und seitlich umgibt.

11. Bauelement nach zumindest einem der vorstehenden Ansprüche,
**dadurch gekennzeichnet,**
**daß** das Auflagerelement (36, 46) zumindest an zwei Querkraftstäbe (34, 44) angeschlossen ist.

12. Bauelement nach zumindest einem der vorstehenden Ansprüche,
**dadurch gekennzeichnet,**
**daß** sich das Auflagerelement (16, 36) parallel zur Längserstreckung des Isolierkörpers (12, 32) erstreckt.

13. Bauelement nach zumindest Anspruch 7,
**dadurch gekennzeichnet,**
**daß** das Druckelement (3, 45) aus zumindest zwei über eine gemeinsame Druckplatten (6, 46) miteinander verbundenen Druckstäben besteht.

14. Bauelement nach zumindest Anspruch 7,
**dadurch gekennzeichnet,**
**daß** das Druckelement (3) aus einem verformten Flachstab besteht, derart daß an zumindest einem Ende des Flachstabes die Druckplatte (6) durch zumindest eine unmittelbar angeformte, etwa vertikal verlaufende Abbiegung gebildet ist.

## Claims

1. Building element for providing heat insulation (1) between two structural components, especially between a building and a projecting external component, consisting of an insulator body (2) to be positioned between the building and the external component, which insulator body (2) has at least one transverse load bar (4) extending through the insulator body transversely with respect to the longitudinal extent thereof, a compression element (3) being in operative connection with both structural components by way of terminal compression plates (6), and the transverse load bar (4), starting from the building side, passing through the insulator body obliquely from top to bottom and projecting into the structural components on both sides, a bearing element (6, 16, 26, 36, 46) being provided in the region of the projecting external component,
**characterised in that**
the bearing element rests on a portion of the transverse load bar (4, 14, 24, 34, 44) to provide mutual force-transmitting support; and in the region of the projecting external component the transverse load bar, after passing under the bearing element, is angled upwards and extends in the direction of the tension zone.

2. Building element according to claim 1,
**characterised in that**
the angled portion of the transverse load bar (4, 14, 24, 34, 44) is at least directly adjacent to the region passing under the bearing element (6, 16, 26, 36, 46) and especially coincides at least partially with that region.

3. Building element according to at least one of the preceding claims,
**characterised in that**
the transverse load bar (4, 14, 24, 34, 44), after its angled portion, extends vertically and parallel to the insulator body in the direction of the tension zone.

4. Building element according to at least one of the preceding claims,
**characterised in that**
the angled portion of the transverse load bar (4, 14, 24, 34, 44) has a radius of curvature that is smaller than approximately twice the diameter of the bar.

5. Building element according to at least claim 1,
**characterised in that**
in the tension zone of the projecting external component the transverse load bar (4, 14, 24, 34, 44) is angled so that it changes from extending vertically to extending horizontally and runs parallel to a tension rod (5, 13, 23, 33) arranged at that point.

6. Building element according to at least one of the preceding claims,
**characterised in that**
the bearing element (6, 26, 46) is connected interlockingly to the transverse load bar (4, 24, 44).

7. Building element according to at least one of the preceding claims,
**characterised in that**
the bearing element (6, 26, 46) is formed by a portion of a compression element which, for the transmission of compressive force, is in operative connection with both structural components and extends horizontally through the insulator body and is formed especially by a compression plate attached to the ends of the compression element.

8. Building element according to at least claim 6,
**characterised in that**
the bearing element (6, 46) has an opening (8, 48) to allow the transverse load bar (4, 44) to pass through and under it.

9. Building element according to at least claim 6,
**characterised in that**
the interlocking connection between the bearing element (6, 46) and the transverse load bar (4, 44) is effected by means of a locking connection.

10. Building element according to at least one of claims 6, 8 and 9,
**characterised in that**
the bearing element (6, 46) surrounds the transverse load bar (4, 44) on its upper side and at the sides.

11. Building element according to at least one of the preceding claims,
**characterised in that**
the bearing element (36, 46) is connected to at least two transverse load bars (34, 44).

12. Building element according to at least one of the preceding claims,
**characterised in that**
the bearing element (16, 36) extends parallel to the longitudinal extent of the insulator body (12, 32).

13. Building element according to at least claim 7,
**characterised in that**
the compression element (3, 45) consists of at least two compression rods connected to one another by means of a common compression plate (6, 46).

14. Building element according to at least claim 7,
**characterised in that**
the compression element (3) consists of a shaped flat bar such that at at least one end of the flat bar the pressure plate (6) is formed by at least one directly integrally formed bent-over portion that extends approximately vertically.

## Revendications

1. Élément de construction pour l'isolation thermique (1) entre deux parties d'une construction, notamment entre un bâtiment et une partie extérieure en saillie, constitué d'un corps isolant (2) à poser entre les deux parties, avec au moins un élément de pression (3) et une barre de force transversale (4), qui s'étendent respectivement à travers le corps isolant transversalement à l'étendue longitudinale de ce dernier, l'élément de pression (3) étant en liaison fonctionnelle avec les deux parties de construction par l'intermédiaire de plaques de pression terminales (6), et la barre de force transversale (4) s'étendant en oblique de haut en bas à travers le corps isolant à partir du côté du bâtiment et dépassant de part et d'autre dans les parties de construction, un élément d'appui (6, 16, 26, 36, 46) étant prévu dans la région de la partie extérieure en saillie, **caractérisé en ce que** l'élément d'appui, repose, en vue d'un soutien mutuel en transmission de force, sur un tronçon de la barre de force transversale (4, 14, 24, 34, 44), et **en ce que** la barre de force transversale est, dans la région de la partie extérieure en saillie, coudée vers le haut après être passée en dessous de l'élément d'appui, et s'étend en direction de la zone de traction.

2. Élément de construction selon la revendication 1, **caractérisé en ce que** la région du coude de la barre de force transversale (4, 14, 24, 34, 44) se raccorde au moins directement à la région du passage en dessous de l'élément d'appui (6, 16, 26, 36, 46), et notamment coïncide au moins partiellement avec cette région de passage.

3. Élément de construction selon au moins une des revendications précédentes, **caractérisé en ce que** la barre de force transversale (4, 14, 24, 34, 44), après son coude, s'étend verticalement et parallèlement au corps isolant en direction de la zone de traction.

4. Élément de construction selon au moins une des revendications précédentes, **caractérisé en ce que** le coude de la barre de force transversale (4, 14, 24, 34, 44) présente un rayon de courbure qui est inférieur à environ deux fois le diamètre de la barre.

5. Élément de construction selon au moins la revendication 1, **caractérisé en ce que** la barre de force transversale (4, 14, 24, 34, 44), dans la zone de traction de la partie extérieure en saillie, passe par un coude de son étendue verticale à une étendue horizontale, et s'étend parallèlement à une barre de traction (5, 13, 23, 33) disposée en cet endroit.

6. Élément de construction selon au moins une des revendications précédentes, **caractérisé en ce que** l'élément d'appui (6, 26, 46) est assemblé en engagement positif à la barre de force transversale (4, 24, 44).

7. Élément de construction selon au moins une des revendications précédentes, **caractérisé en ce que** l'élément d'appui (6, 26, 46) est formé par une partie d'un élément de pression se trouvant en liaison fonctionnelle avec les deux parties de construction pour la transmission d'une force de pression et s'étendant horizontalement à travers le corps isolant, et notamment est formé par une plaque de pression rattachée terminalement à l'élément de pression.

8. Élément de construction selon au moins la revendication 6, **caractérisé en ce que** l'élément d'appui (6, 46) présente un évidement (8, 48) pour le passage de la barre de force transversale (4, 44) à travers ou en dessous de cet élément.

9. Élément de construction selon au moins la revendication 6, **caractérisé en ce que** l'assemblage en engagement positif entre l'élément d'appui (6, 46) et la barre de force transversale (4, 44) s'effectue au moyen d'un assemblage par crantage.

10. Élément de construction selon au moins une des revendications 6, 8 ou 9, **caractérisé en ce que** l'élément d'appui (6, 46) entoure la barre de force transversale (4, 44) sur la face supérieure et sur les faces latérales de celle-ci.

11. Élément de construction selon au moins une des revendications précédentes, **caractérisé en ce que** l'élément d'appui (36, 46) est raccordé à au moins deux barres de force transversale (34, 44).

12. Élément de construction selon au moins une des revendications précédentes, **caractérisé en ce que** l'élément d'appui (16, 36) s'étend parallèlement à l'étendue longitudinale du corps isolant (12, 32).

13. Élément de construction selon au moins la revendication 7, **caractérisé en ce que** l'élément de pression (3, 45) est constitué d'au moins deux barres de pression mutuellement reliées par l'intermédiaire d'une plaque de pression commune (6, 46).

14. Élément de construction selon au moins la revendication 7, **caractérisé en ce que** l'élément de pression (3) est constitué d'une barre plate déformée de telle sorte que la plaque de pression (6) est formée, à au moins une extrémité de la barre plate, par au moins une courbure directement formée sur la barre et s'étendant approximativement verticalement.
